# EUROPÄISCHE PATENTSCHRIFT

(11) **EP 1 531 992 B1**
(45) Veröffentlichungstag und Bekanntmachung des Hinweises auf die Patenterteilung: **16.05.2018**
(21) Anmeldenummer: 04721541.3
(22) Anmeldetag: 18.03.2004
(51) Int. Cl.: B41F 13/004

(54) **ANTRIEBSVORRICHTUNG UND EIN VERFAHREN ZUR STEUERUNG EINES AGGREGATES EINER DRUCKMASCHINE**
DRIVE DEVICE AND METHOD FOR CONTROLLING A UNIT OF A PRINTING PRESS
DISPOSITIF D'ENTRAINEMENT ET PROCEDE POUR ASSURER LA COMMANDE D'UNE UNITE D'IMPRIMANTE

(30) Priorität: 16.04.2003 DE 10317570
(43) Veröffentlichungstag der Anmeldung: 25.05.2005
(73) Patentinhaber: Bosch Rexroth AG, 70184 Stuttgart (DE)
(72) Erfinder: BÜCHNER, Detlef, Alfons, 97904 Dorfprozelten (DE)
(74) Vertreter: Thürer, Andreas
(86) Internationale Anmeldenummer: PCT/EP2004/050323
(87) Internationale Veröffentlichungsnummer: WO 2004/091912

(56) Entgegenhaltungen:
- EP-A- 0 495 987
- US-A- 5 947 023
- US-A- 6 095 043
- US-A1- 2002 131 454
- US-B1- 6 456 222

## Beschreibung

Die Erfindung betrifft eine Antriebsvorrichtung und ein Verfahren zur Steuerung eines Aggregates einer Druckmaschine gemäß dem Oberbegriff des Anspruchs 1 bzw. 24. Durch die US 6456222 B1 ist eine Antriebsvorrichtung mit einer virtuellen Leitachse bekannt, wobei die Winkellage der Leitachsposition durch eine Schaltung als Ausgangssignale in eine Impulsfolge wandelbar ist. Durch die DE 37 30 625 A1 ist eine Antriebsvorrichtung bekannt, wobei jeder Druckeinheit bzw. dem Falzapparat einer Druckmaschine eine Primärstation zugeordnet ist, welche Bediensollwerte von einer übergeordneten Steuerung empfängt und an die Sekundärstationen betreffender Baugruppen weiterleitet.

Die DE 42 14 394 C2 offenbart eine Antriebsvorrichtung für eine längswellenlose Druckmaschine, wobei der Falzapparat datentechnisch über einen Bus mit Druckstellengruppen verbunden ist. Der Falzapparat liefert seine Positionsreferenz an die Druckstellengruppen. Eine für die Antriebe einer einzelnen Druckstellengruppe gemeinsame Antriebssteuerung nimmt die Feinjustierung dieser Antriebe untereinander sowie in Relation zum Falzapparat vor.
In der US 4 495 582 A ist ein Antrieb einer Druckmaschinenlinie durch einen gemeinsamen Antriebsmotor beschrieben, wobei ein inkrementaler Geber im Bereich einer Lochstanze angeordnet ist. Signale aus diesem Geber werden z. B. als Referenz für das Umfangsregister herangezogen.
Der Erfindung liegt die Aufgabe zugrunde, eine Antriebsvorrichtung und ein Verfahren zur Steuerung eines Aggregates einer Druckmaschine zu schaffen.
Die Aufgabe wird erfindungsgemäß durch die Merkmale des Anspruchs 1 bzw. 24 gelöst.

Bei Druckmaschinen werden zur Ansteuerung verschiedener Aggregate, z. B. Stacker, Trockner, Registerregler etc., Drehzahlistwerte oder Lagewerte der Druckmaschine in verschiedenster Form, z. B. analog, inkremental mit verschiedener Auflösung, mit oder ohne Nullimpuls, benötigt. Diese Form hängt u. U. auch noch vom Lieferanten ab. Um die entsprechenden Signale bereitstellen zu können, wurden eine Anzahl verschiedener Geber an ein oder mehrere der Aggregate physikalisch angeordnet, welche die Informationen für nicht an einer mechanischen und/oder virtuellen Längs- und/oder Stehwelle gekoppelten Aggregate in der gewünschten Form bereitstellte.

Vorteilhaft ist die erfindungsgemäße Schaltung und deren Anbindung an eine virtuelle Leitachse insbesondere in Bezug auf die Parametrierbarkeit und die Möglichkeit mehrere, unterschiedlich parametrierte Signale auszugeben.

Da die Signale nicht von physikalisch an Aggregaten angeordneten Gebern erhalten werden, zeichnet sich die Lösung durch eine hohe Flexibilität, Platzersparnis und eine verringerte Empfindlichkeit gegenüber Störungen aus, welche sich beispielsweise durch unrund laufende Aggregate oder Geber ergeben würden.

Die mit der Erfindung erzielbaren Vorteile bestehen insbesondere darin, Antriebe von Aggregaten, deren Regler als Eingangsgrößen Lagevorgaben erfordern, sowie Antriebe von Aggregaten, welche nicht direkt mit der Leitachse gekoppelt sind, ohne großen Aufwand flexibel an die Leitachse anzubinden.

Mit der Positionsreferenz aus der elektronischen Leitachse für die Druckeinheiten und ggf. für den Falzapparat sowie einer Vorgabe des Taktes für weitere Aggregate sind auftretende Fehler gegenüber mechanischen Meß- und/oder Antriebssystemen verkleinert.

Durch die Entkopplung und den Bezug auf eine gemeinsame Leitachse sind sowohl für die Antriebe der Druckeinheiten und für den Falzapparat Offsetwerte gegenüber der Leitachse einstellbar und in einer vorteilhaften Ausführung für eine bestimmte Produktion (Bahnführung) vorgebbar. Die Signale für weitere Aggregate sind frei parametrierbar.

Vorteilhaft ist es in einer Ausführung, die zeitliche Veränderung der Leitachsposition direkt in der die Leitachsposition führenden Signalleitung an einem geeigneten Ort, z. B. nahe dem Aggregat, abzugreifen und mittels der Schaltung entsprechend zu wandeln. In anderer Ausführung erfolgt bereits in einer die Leitachsposition vorgebenden Antriebssteuerung oder einer mit dieser verbundenen Rechen- und Datenverarbeitungseinheit die Wandlung der zeitlichen Veränderung in eine Impulsfolge, z. B. anhand einer Karte.

Von Vorteil ist eine Ausführung, wobei jedem rotatorischen Antrieb der Druckeinheiten (zumindest den Antrieben der unabhängig von anderen Formzylindern angetriebenen Formzylinder) und des Falzapparates ein Offsetwert gegenüber der Leitachse einstell- bzw. vorgebbar ist. Diese Offsetwerte sind vorzugsweise im jeweiligen Antriebsregler des Antriebes eingestellt bzw. dort als Offset gespeichert. Die Vorgabe eines bestimmten Offsetwertes kann z. B. in einem Leitstand eingegeben bzw. verändert werden und/oder für eine bestimmte Produktion dort gespeichert und entsprechend abgerufen und anschließend den Antriebsreglern bzw. untergeordneten Antriebssteuerungen übermittelt werden.

Ausführungsbeispiele der Erfindung sind in den Zeichnungen dargestellt und werden im Folgenden näher beschrieben.

Es zeigen:
- Fig. 1: ein erstes Ausführungsbeispiel für die Antriebsvorrichtung;
- Fig. 2: ein zweites Ausführungsbeispiel für die Antriebsvorrichtung;
- Fig. 3: ein drittes Ausführungsbeispiel für die Antriebsvorrichtung;
- Fig. 4: ein viertes Ausführungsbeispiel für die Antriebsvorrichtung;
- Fig. 5: eine schematische Darstellung der Leitachse zur relativen Lage von Antrieben und der Schaltung während des Betriebs;
- Fig. 6: eine beispielhafte Darstellung eines Satzes von Impulsfolgen.

Eine Bearbeitungsmaschine für bahnförmige Materialien, z. B. eine Druckmaschine, insbesondere eine Rollenrotationsdruckmaschine, weist mehrere, mechanisch voneinander unabhängig jeweils durch einen Antriebsmotor M angetriebene Einheiten 01; 02; 03; 04; 06; 07 auf. Diese unabhängig voneinander angetriebene Einheiten 01; 02; 03; 04; 06, 07 können z. B. direkt oder indirekt mit einer die Druckmaschine durchlaufenden Bahn, z. B. Bedruckstoffbahn, zusammen wirken und müssen daher in ihrer relativen Lage zur Bahn bzw. zueinander ausgerichtet sein. Derartige Einheiten 01; 02; 03; 04; 06; 07 können Drucktürme 01, einzelne Druckeinheiten 02, einzelne Druckwerke 03 oder einzelne Zylinder 04, insbesondere einzelne Formzylinder 04, von Druckwerken 03 sein. Ebenso kann eine derartige Einheit z. B. eine die Bahn nach dem Bedrucken weiterverarbeitende Einheit 06, insbesondere ein Falzapparat 06, oder aber z. B. Perforiereinrichtungen, Stanzen, Sammeleinrichtungen, Schneideinrichtungen etc., darstellen. Des weiteren kann eine derartig unabhängig angetriebene Einheit auch ein oder mehrere Leitelemente 07, wie z. B. Zugwalzen, Skipslitter, Registerwalzen etc., sein.

Fig. 1 zeigt drei derartig mechanisch voneinander unabhängig durch Antriebsmotoren M angetriebene Einheiten 01; 02, 03; 04; 06; 07. Die beiden links dargestellten Einheiten können beispielsweise Drucktürme 01, Druckeinheiten 02, Druckwerke 03 oder Zylinder 04 sein. Die mittlere oder eine weitere, nicht dargestellte Einheit kann aber auch ein Leitelement 07 sein. Die rechte Einheit stellt z. B. eine weiterverarbeitende Einheit 06, insbesondere den Falzapparat 06 dar.

Die Antriebsmotoren M weisen jeweils einen Antrieb 08 mit Antriebsregelung auf, welche jeweils über mindestens eine Signalleitung 09 miteinander und mit einer Rechen- und Datenverarbeitungseinheit 11, z. B. einem Rechner 11, verbunden sind. Die Rechen- und Datenverarbeitungseinheit 11 kann zusätzlich eine Bedieneinheit 10 aufweisen oder mit einer Bedieneinheit 10, z. B. einem Leitstand 10, in Verbindung stehen. Die Antriebe 08 (bzw. Regler 08) können prinzipiell in Serie (nicht dargestellt) direkt in Ring- oder Busstruktur oder aber wie dargestellt in einer Baumstruktur durch Signalleitungen 12 mit der Signalleitung 09 verbunden sein.

Die mindestens eine Signalleitung 09 führt Signale einer Leitachsposition Φ, welche durch eine Recheneinheit 13, z. B. eine übergeordnete Antriebssteuerung 13, vorgegeben wird. Die Signalleitung 09 stellt zusammen mit der Recheneinheit 13 die sog. virtuelle Leitachse a (elektronische Welle) für die mit ihr verbundenen Einheiten) 01; 02; 03; 04; 06; 07 dar, an welcher sich die Einheiten 01, 02; 03; 04; 06; 07 in ihrer Lage bzw. Position orientieren. Diese Leitachsposition Φ wird an die Antriebe 08 als Vorgabe (Führungsgröße) weitergegeben.

Die Rechen- und Datenverarbeitungseinheit 11 liefert Vorgaben zur gewünschten Produktionsgeschwindigkeit an die übergeordnete Antriebssteuerung 13, und steht somit über die übergeordnete Antriebssteuerung 13, die Signalleitung 09 (Quer-Kommunikation) und die Signalleitungen 12 in Verbindung zu den Antrieben 08.

Jedem der Regler 08 ist ein spezifischer Offset ΔΦᵢ, z. B. Winkelversatz ΔΦᵢ, vorgebbar, welcher eine permanente aber veränderbare Verschiebung gegenüber der Leitachsposition Φ festlegt. Dieser Offset ΔΦᵢ? ist z. B. direkt am Regler 08 und/oder über Rechen- und Datenverarbeitungseinheit 11 eingebbar und/oder für spezifische Betriebssituationen, insbesondere spezifische Bahnführungen in einem Speicher in der Rechen- und Datenverarbeitungseinheit 11 abgelegt und abrufbar. Ist die Signalleitung 09 entsprechend, beispielsweise als breitbandiger Bus oder breitbandiges Netzwerk, ausgeführt, so kann die Information über den jeweils vorgegebenen und festgelegten Offset ΔΦᵢ sowie die "rotierende" Leitachsposition Φ ggf. über die gemeinsame Signalleitung 09 erfolgen. Die Signalleitung 09 kann auch zusätzlich jeweils mit einem Steuersystem 24 verbunden sein, welches beispielsweise die von den Antriebsmotoren M verschiedenen Stellglieder und Antriebe der Druckeinheiten 02 bzw. Druckwerke 03 bzw. Falzapparate 06, z. B. Farbzuführung, Stellbewegungen von Walzen und/oder Zylindern, Feuchtwerk, Positionen etc. steuert und/oder regelt (Verbindung strichliiert dargestellt).

Der jeweilige Offset ΔΦᵢ? wird z. B. vor Produktionsbeginn vom Leitstand 10 oder von der Rechen- und Datenverarbeitungseinheit 11 an die Antriebe 08 überführt und dort gespeichert. In vorteilhafter Ausführung ist der Offset ΔΦᵢ während des Betriebes bzw. der Produktion am Antrieb 08 selbst, insbesondere aber über die Rechen- und Datenverarbeitungseinheit 11 veränderbar.

Die Offsetwerte AΦᵢ?? für die verschiedenen Antriebe 08 können in einer Variante auch in der übergeordneten Antriebssteuerung 13 gespeichert werden. In diesem Fall erhält jeder Antrieb 08 über die Signalleitungen 09; 12 (bzw. in Serie: nur 09) als Vorgabe die Summe aus der rotierenden Leitachsposition Φ und dem spezifischen, gespeicherten Offsetwert ΔΦᵢ des jeweiligen Antriebes 08.

So folgen alle Antriebe 08, beispielsweise die Antriebe 08 der beiden ersten z. B. als Drucktürme 01 ausgeführten Einheiten sowie der Antrieb 08 der als Falzapparat 06 ausgeführten Einheit jeweils der rotierenden Leitachsposition Φ aus der übergeordneten Antriebssteuerung 13 mit jeweils einem festgelegten Offsetwerte ΔΦᵢ relativ zur absoluten Lage der Leitachsposition Φ. Die die Leitachsposition Φ vorgebende Antriebssteuerung 13 fungiert somit als im wesentlichen von den Einheiten unabhängiger Master für alle mit dieser Leitachse a gekoppelten Antriebe 08.

Mit der virtuelle Leitachse a (elektronische Welle) steht nun eine Schaltung 15 in Verbindung, von welcher ein oder mehrere taktförmige Ausgangssignale I(t), z. B. in Form von Impulsfolgen I(t), an Antriebe weiterer Aggregate 19 gegeben werden können. Die Schaltung 15, z. B. als Emulator ausgebildet, wandelt die rotierende Leitachsposition Φ, d. h. das sich zeitlich verändernde Datum für die Winkellage, in eine Impulsfolge. Die Schaltung 15 kann wie in Fig. 1 dargestellt, an ihrem Eingang von der Antriebssteuerung 13 oder der Rechen- und Datenverarbeitungseinheit 11 aktuelle Werte über die Leitachsposition Φ erhalten und diese in digitale und/oder analoge Impulsfolgen I(t) wandeln und in einem Ausgang ausgeben. Derartige Impulsfolgen I(t) sind in Fig. 6 schematisch dargestellt. Eine Impulsfolge I(t) kann auch wie in Fig. 6 dargelegt einen Satz von korrelierten Impulsfolgen I(t) aufweisen, welche in ihrer Gesamtheit die Richtung einer Bewegung erkennen lassen, die Sicherheit erhöhen und ggf. einen Nullpunkt definieren. So weist das Ausgangssignal I(t) beispielsweise eine Impulsfolge I_{A}(t) sowie deren Invertierung, und eine zeitlich versetzte Impulsfolge I_{B}(t) sowie deren Invertierung auf. Zusätzlich erhält das Ausgangssignal noch ein Signal I_{C}(t) zur Kennzeichnung eines Nullpunktes.

Verschiedene Aggregate 19 und/oder verschiedener Hersteller machen nun Impulsfolgen I(t) mit unterschiedlicher Anzahl von Impulsen pro Umdrehung n/2π bzw. Perioden mit unterschiedlichen Periodenlängen τ und/oder verschiedenen Amplituden I und/oder verschiedener Zusammensetzung eines Satzes von Impulsfolgen Iₙ(t) und/oder das Vorhandensein eines Nullpunktes "0" erforderlich. Die Schaltung 15 weist nun Einstellmöglichkeit für einen oder mehrere der genannten Parameter n/2π, τ, I, Iₙ(t), "0" auf. Dies kann über eine Schnittstelle mittels eines PC, mittels einer sog. Jumperbox oder aber über die Rechen- und Datenverarbeitungseinheit 11 erfolgen. Zumindest weist die Schaltung 15 eine Anpassungsmöglichkeit (bzw. Möglichkeit zur Parametrierung) der inkrementalen Auflösung zwischen der umlaufenden Leitachse a; b und einem Winkellagegeber eines über die Schaltung 15 anzusteuernden Aggregats 19 bzw. dessen Antriebs auf. Diese Parametrierung kann beispielsweise in der Angabe eines Auflösungsverhältnisses, der Angabe eines oder beider Werte von Leitachs- oder Aggregatsauflösung bestehen. Hier ist somit einstellbar, ob ein Winkellagegeber des Aggregates 19 bzw. dessen Antriebsmotors mit beispielsweise 1024 Inkrementen je Umdrehung oder einer davon abweichenden Anzahl n, wie z. B. 512 oder 4084, ausgeführt ist. Oder es wird beispielsweise ein Faktor zwischen der Zahl dieser Inkremente und derjenigen, welcher der Leitachse zugrunde liegt, angegeben. In vorteilhafter Weiterbildung weist die Schaltung 15 mehrere Teilschaltungen mit jeweils parametrierbaren Parametern n/2π, τ, I, Iₙ(t), "0" und mehreren Ausgängen auf. Auf diese Weise sind Impulsfolgen I(t) eines oder mehrerer fiktiver Geber maßgeschneidert für die Antriebe von Aggregaten 19 erzeugbar.

Im Unterschied zu Fig. 1 erfolgt in Fig. 2 bereits in der Antriebssteuerung 13, bzw. einer dort implementierten Schaltung 20, beispielsweise einer Karte, die Wandlung der Leitachsposition Φ in eine erste Impulsfolge I₀(t) mit fest definierter Anzahl von Impulsen oder Spannung pro Umdrehung n/2π und Form, welche dem Eingang der Schaltung 15 zugeführt wird. In der Schaltung 15 wird nun anhand der vorliegenden Parameter bzw. Parametersätze n/2π, τ, I, Iₙ(t), "0" das Ausgangssignal I(t) bzw. die Ausgangssignale I(t) erzeugt und dem Aggregat 19 bzw. den jeweiligen Aggregaten 19 zugeführt. Wie in Fig. 2 angedeutet, können diese jeweils individuell parametriert sein.

Für die Übermittlung des jeweiligen Offset ΔΦᵢ (und ggf. sonstiger relevanter Daten) ist im Unterschied zu Fig. 1 in Fig. 2 eine von der Signalleitung 09 verschiedene Signalleitung 14 vorgesehen. Des weiteren ist für die Verbindung zwischen der Signalleitung 09 und der Signalleitung 12 jeweils ein Kommunikationsknoten 17, z. B. eine untergeordnete Antriebssteuerung 17, vorgesehen.

Die Recheneinheit 13 für die Vorgabe der Leitachsposition Φ ist z. B. über die Signalleitung 14 mit der Rechen- und Datenverarbeitungseinheit 11 verbunden, von welcher sie beispielsweise wieder Vorgaben im Hinblick auf Produktionsgeschwindigkeit bzw. aktuelle Solldrehzahl erhält. Die jeweils aktuelle Leitachsposition Φ wird nun durch die übergeordnete Antriebssteuerung 13 vorgegeben und in die Signalleitung 09 eingespeist. Von dort wird die Information über die umlaufende Leitachsposition Φ jeweils über die Kommunikationsknoten 17, an die Signalleitung 12 gegeben und dort direkt den für die aktuelle Produktion relevanten Antrieben 08 zugeführt. Ein Kommunikationsknoten 17 kann, wie in Fig. 2 dargestellt, über die Signalleitung 12, z. B. ein Netzwerk 12 in Ring- oder Bustopologie, mit mehreren, jeweils durch einen Antriebsmotor M angetriebene untergeordnete Einheiten, wie z. B. Druckeinheiten 02, Druckwerken 03 oder Zylindern 04, verbunden sein. Die in der Weise über einen Kommunikationsknoten 17 zusammen gefaßten untergeordneten Einheiten werden im folgenden als Gruppe 18 von mechanisch unabhängig voneinander angetriebenen Einheiten bzw. Aggregaten bezeichnet. Die Kommunikationsknoten 17 geben in diesem Fall z. B. die Leitachsposition Φ aus der Signalleitung 09 an die Antriebe 08 aller (im Rahmen der Produktion beteiligten) nachgeordneter Einheiten, z. B. Druckeinheiten 02 oder Druckwerke 03, dieser Gruppe 18 weiter.

Die mittlere Einheit stellt im Beispiel der Fig. 2 eine derartige Gruppe 18 von mehreren Untereinheiten, z. B. zwei Druckeinheiten 02, zwei Druckwerken 03 oder zwei Leitelementen 07 etc. dar, deren Antriebe 08 beide über den Kommunikationsknoten 17 die Leitachsposition Φ erhalten.

In einer ersten Ausführung erfolgt die Übergabe der produktionsspezifischen Offsetwerte ΔΦᵢ von der Rechen- und Datenverarbeitungseinheit 11 her bzw. vom Leitstand 10 her an die einzelnen Antriebe 08 der Einheiten, wo sie gespeichert und mit der Leitachsposition Φ zusammen weiterverarbeitet werden. Die Übermittlung erfolgt hier z. B. in Baumstruktur von der Signalleitung 14 über eine gemeinsame Signalleitung 16 je Aggregat (oder sternförmig über mehrere getrennte Signalleitungen 16 je Aggregat) zu den Antrieben 08 hin (durchgezogene Linien).

In einer zweiten Ausführung (strichliiert) erfolgt die Übermittlung des Offset ΔΦᵢ von der Signalleitung 14 über logische Verbindungen 16' direkt oder indirekt zu den jeweiligen Kommunikationsknoten 17. Die physikalische Ausführung der logischen Verbindungen 16' kann direkt oder indirekt über weitere Verbindungen wie Buskoppler, Bridges etc., oder z. B. über ein in Fig. 1 oder 3 dargestelltes Steuersystem 24, erfolgen. Die Signalleitung(en) 16 können hierbei entfallen. In einer ersten Variante dieser Ausführung wird der spezifische Offset ΔΦᵢ vom Kommunikationsknoten 17 lediglich über die Signalleitung 12 dem entsprechenden Antrieb 08 zugeführt und dort gespeichert.

In einer zweiten, vorteilhaften Variante ist der Kommunikationsknoten 17 als untergeordnete Antriebssteuerung 17 mit einem Speicher und einer eigenen Intelligenz in der Weise ausgeführt, dass dort die für die zugeordneten Antriebe 08 und die spezifische Produktion vorgegebenen Offsetwerte ΔΦᵢ gespeichert werden, und dass den an der Produktion beteiligten Antrieben 08 jeweils an diese adressierte spezifische Leitachspositionen Φᵢ' (Φᵢ' = Φ + ΔΦᵢ), z. B. als Soll-Winkellage Φᵢ' durch die untergeordnete Antriebssteuerung 17 zugeführt werden. Der angegebene Zusammenhang soll hier und im folgenden lediglich das Prinzip verdeutlichen. Selbstverständlich sind beim Folgen der spezifischen Leitachsposition Φᵢ' die Umfänge der anzutreibenden Aggregate etc. zu berücksichtigen, so dass ein realer Zusammenhang z. B. weitere aggregatspezifische Faktoren aufweist.

Die Rechen- und Datenverarbeitungseinheit 11 steht somit einerseits über die übergeordnete Antriebssteuerung 13, die Signalleitung 09 (Quer-Kommunikation), den jeweiligen Kommunikationsknoten 17 sowie die Signalleitungen 12, z. B. Busse 12, in Verbindung zu den Antrieben 08. Auch Informationen über die Konfiguration (Zukupplung von Druckeinheiten 02 und/oder Druckwerken 03) oder die gemeinsame Produktionsgeschwindigkeit können auf diesem Weg ausgetauscht werden.

Die Rechen- und Datenverarbeitungseinheit 11 übergeordnete Antriebssteuerung 13 steht zur Übermittlung der Information zum spezifischen Offset ΔΦᵢ wie oben beschrieben entweder über die Signalleitung 14 und die Signalleitungen 16 oder aber über die Signalleitung 14, die logische Verbindung 16', die Kommunikationsknoten 17 und die Signalleitungen 12 mit den entsprechenden Antrieben 08 in Verbindung.

Im Ausführungsbeispiel gemäß Fig. 2 sind die Antriebsmotoren M der Gruppe 18 untereinander und mit der untergeordneten Steuerung 17 verbunden. Die untergeordneten Steuerungen 17 der Gruppen 18 oder Einheiten sind über mindestens eine Signalleitung 09 miteinander und mit der übergeordneten Antriebssteuerung 13 verbunden. Zusätzlich ist hier die Rechen- und Datenverarbeitungseinheit 11 zur Übermittlung der spezifischen Offsetwerte ΔΦᵢ über mindestens eine Signalleitung 14 mit den Antrieben 08 bzw. den Kommunikationsknoten 17 verbunden.

Die Signalleitung 09 ist in vorteilhafter Ausführung als echtzeitfähige Verbindung 09 mit festem Zeitrahmen für echtzeitrelevante Daten und deterministischem Zeitverhalten, z. B. als Arcnet, ausgebildet. Die Verbindung 09 kann zusätzlich einen Kanal aufweisen, in welchem beispielsweise nicht echtzeitrelevante Daten, wie z. B. die Übermittlung der spezifischen Offsetwerte ΔΦᵢ gemäß der Ausführung nach Fig. 1 und/oder Informationen über die Konfiguration, Produktionsgeschwindigkeit etc. gemäß der Ausführung nach Fig. 1 übertragen werden.

Auch die Signalleitung 12 ist in vorteilhafter Ausführung als echtzeitfähige Verbindung 12 mit festem Zeitrahmen für echtzeitrelevante Daten und deterministischem Zeitverhalten, z. B. als Arcnet, ausgeführt. Die Verbindung 12 kann zusätzlich einen Kanal aufweisen, in welchem beispielsweise nicht echtzeitrelevante Daten, wie z. B. die Übermittlung des Offset ΔΦᵢ und/oder Informationen über die Konfiguration, Produktionsgeschwindigkeit etc. übertragen werden.

Die Signalleitung 14 und 16 ist vorzugsweise als Netzwerk 14, 16 oder als Teil eines Netzwerkes 14, 16 ausgebildet. Dieses Netzwerk 14, 16 kann in vorteilhafter Ausführung wieder als Netzwerk 14, 16 nach einem deterministischem Zugriffsverfahren, z. B. als Arcnet, arbeiten. Das Netzwerk 14, 16 kann jedoch auch als schnelles Netzwerk 14, 16 mit stochastischem Zugriffsverhalten, z. B. als Ethernet, ausgeführt sein. Die Datenübertragung sollte jedoch zumindest im Halb-Duplex-Betrieb möglich sein.

Fig. 3 zeigt ein Ausführungsbeispiel, wobei die virtuelle Leitachse durch eine der vormals "untergeordneten" Antriebssteuerungen 17 als sog. Master vorgegeben wird. Dies ist beispielsweise die Antriebssteuerungen 17 des Falzapparates 06. Wieder kann, wie in Fig. 1 dargestellt, dem Eingang der Schaltung 15 die Leitachsposition Φ zugeführt werden, welche diese in beschriebener Weise wandelt. In einer strichliiert dargestellten Variante wird dem Eingang der Schaltung 15 bereits eine gewandelte definierte Impulsfolge I₀(t) zugeführt, welche in der Antriebssteuerung entsprechend erzeugt wurde.

Die Leitachsposition Φ oder die gewandelten Impulse können jedoch auch von anderen Stellen der virtuellen Leitachse a; b oder einer anderen Antriebssteuerung 17 der Schaltung 15 zugeführt werden.

Fig. 4 zeigt ein Beispiel für den Antrieb einer Druckmaschine mit mehreren, hier drei, Drucktürmen 01, welche jeweils mehrere Druckwerke 03, hier Doppeldruckwerke 03, aufweisen. Die Druckwerke 03 eines Druckturms 01 bilden zusammen mit ihren Antrieben 08 und den Motoren M eine Gruppe 18, insbesondere eine Druckstellengruppe 18, welche über die untergeordnete Antriebssteuerung 17 dieser Gruppe 18 mit der Signalleitung 09 verbunden ist. Die Antriebssteuerung 13 kann jedoch auch Untergruppen 02 von Druckwerken 03, z. B. Druckeinheiten 02, oder andere Teilungen mit zugeordneten Antrieben 08 verwalten. Mit dieser Signalleitung 09 sind auch weitere, eine eigene untergeordnete Antriebssteuerung 17 aufweisende Einheiten, z. B. ein oder mehrere Leitelemente 07 und/oder ein oder mehrere Falzapparate 06 verbunden. Die Signalleitung 09 ist hier vorteilhaft in Ringtopologie, insbesondere als Doppelring, ausgeführt und weist eine oder mehrere der oben zu Fig. 2 genannten Eigenschaften auf.

In Fig. 4 steht jeweils eine Schaltung 15 mit einer übergeordneten Antriebssteuerung 13 in Verbindung, von welcher sie die Leitachsposition Φa; Φb oder bereits die Impulsfolge I₀(t) erhält. Es ist auch möglich eine Schaltung 15 mit der gemeinsamen Signalleitung 09 zu verbinden, wobei die Schaltung 15 (bzw. deren einzelnen untergeordneten Schaltkreise für verschiedene Ausgänge) dann der einen oder der anderen Leitachse a; b zuordenbar ist. Dies kann dann ebenfalls über eine Parametrierung für den einzelnen Ausgang bzw. die einzelnen Ausgänge erfolgen.

Die Signalleitung 09 ist mit mehreren, hier zwei, übergeordneten Antriebssteuerungen 13 verbunden, welche jeweils voneinander verschiedene Signale einer jeweiligen Leitachsposition Φa; Φb einer Leitachse a; b in die Signalleitung 09 einspeisen können. Dies ist beispielsweise von Vorteil, wenn die Druckmaschine bzw. deren Drucktürme 01 und/oder Druckeinheiten 02 und/oder Druckwerke 03 und die zugehörigen Falzapparate 06 sowie Leitelemente 07 mehreren, getrennt oder gemeinsam betreibbaren Sektionen 21; 22 zuordenbar sein sollen. Es können jedoch Produktionen und Bahnführungen die in Fig. 4 durch eine strichliierte Linie angedeutete Sektionstrennung überschreiten und aus Druckeinheiten 03 der einen, in Druckeinheiten 03 der anderen und/oder den Falzapparat 06 der anderen Sektion 21; 22 geführt werden. Die einzelnen Drucktürme 01 sind beispielsweise verschiedenen Falzapparaten 06 zuordenbar. Auch innerhalb eines Druckturmes 01 sind Untergruppen, z. B. Druckeinheiten 03, verschiedenen Bahnen mit unterschiedlichen Bahnführungen zuordenbar, welche auf einen gemeinsamen oder gar auf verschiedene Falzapparate 06 geführt werden können. Die Sektionen 21; 22 sind logisch somit nicht als starre Einheiten zu verstehen.

Die übergeordneten Antriebssteuerungen 13 beziehen ihre Vorgaben bezüglich Ausgangspunkt und Produktionsgeschwindigkeiten der jeweiligen Sektion 21; 22 und/oder Bahnführung von einer jeweils zugeordneten Rechen- und Datenverarbeitungseinheit 11, welche wiederum mit mindestens einem Leitstand 10 verbunden sind. In einer vorteilhaften Ausführung sind die beiden Rechen- und Datenverarbeitungseinheiten 11 über die Signalleitung 14 miteinander und mit einer weiteren Signalleitung 23, z. B. Netzwerk 23, verbunden, welche mehrere, hier zwei, Leitstände 10 miteinander verbindet. Dieses Netzwerk 23 kann in vorteilhafter Ausführung als schnelles Netzwerk 23 nach einem stochastischen Zugriffsverfahren, z. B. als Ethernet, arbeiten.

Die für die einzelnen Antriebe 08 relevanten Offsetwerte ΔΦᵢ werden für die betreffende Produktion von der Rechen- und Datenverarbeitungseinheit 11 bzw. den Rechen- und Datenverarbeitungseinheiten 11 über die Signalleitung 14 den dem jeweiligen Antrieb 08 zugeordneten untergeordneten Antriebssteuerungen 17 zugeleitet und in vorteilhafter Ausführung wie zu Fig. 2 beschrieben dort gespeichert und mit der Leitachsposition Φa; Φb zu den Leitachspositionen Φᵢ' verarbeitet. Sind Untergruppen, z. B. Druckeinheiten 03, einer Gruppe 18, z. B. eines Druckturms 01, zwei verschiedenen Bahnen zugeordnet, so verarbeitet die untergeordnete Antriebssteuerung 17 jeweils die für den betreffenden Antrieb 08 zugeordnete Leitachsposition Φa; Φb der Leitachse a oder b, je nach Zugehörigkeit der betreffenden Druckstelle zu der einen oder anderen Bahn, mit dem für diese Bahnführung vorgegebenen Offsetwert ΔΦᵢ.

Die Übermittlung an die untergeordneten Antriebssteuerungen 17 erfolgt in diesem Beispiel jedoch nicht direkt, sondern über ein Steuersystem 24, welches der jeweiligen Gruppe 18 bzw. der eine eigene untergeordnete Antriebssteuerung 17 aufweisende Einheit, z. B. Falzapparat 06, zugeordnet ist. Das Steuersystem 24 steuert und/oder regelt beispielsweise die von den Antriebsmotoren M verschiedenen Stellglieder und Antriebe der Druckeinheiten 02 bzw. Druckstellengruppen 18 bzw. Druckwerke 03 bzw.

Falzapparate 06, z. B. Farbzuführung, Stellbewegungen von Walzen und/oder Zylindern, Feuchtwerk, Positionen etc. Das Steuersystem 24 weist eine oder mehrere (insbesondere speicherprogrammierbare) Steuereinheiten 26 auf. Diese Steuereinheit 26 ist über eine Signalleitung 27 mit der untergeordneten Antriebssteuerung 17 verbunden. Im Fall mehrerer Steuereinheiten 26 sind diese durch die Signalleitung 27 auch untereinander verbunden.

Das Steuersystem 24 bzw. deren Steuereinheit(en) 26 ist/sind in vorteilhafter Ausführung durch nicht dargestellte Koppler, z. B. Buskoppler, lösbar mit der Signalleitung 14 verbunden. Hierdurch ist die Gruppe 18 prinzipiell für sich abgeschlossen betreibbar, wobei die Steuerung der Antriebe 08 über den Strang der untergeordneten Antriebssteuerung 17 mit Signalleitung 12 und die Steuerung der weiteren Funktionen der Gruppe 18 über den Strang des Steuersystems 24 erfolgt. Sollwerte sowie Istwerte und Abweichungen sind über den Koppler ein- bzw. ausgebbar. Die untergeordnete Antriebssteuerung 17 übernimmt in diesem Fall die Vorgabe einer Leitachsposition Φ. Aus diesem Grund und aus Gründen der Redundanz ist es vorteilhaft, wenn alle untergeordneten Antriebssteuerungen 17 mit der Möglichkeit zur Erzeugung und Vorgabe einer Leitachsposition Φ ausgebildet sind.

Die Offsetwerte ΔΦᵢ werden in der Ausführung nach Fig. 4 somit von der Signalleitung 14 über das jeweilige Steuersystem 24 der betreffenden untergeordneten Antriebssteuerung 17 zugeführt. Wie im Ausführungsbeispiel gemäß Fig. 2 beschrieben, können die Offsetwerte ΔΦᵢ alternativ von dort an die Antriebe 08 gegeben und dort gespeichert und verarbeitet werden.

Bei den Ausführungsbeispielen nach Fig. 2 und 4 kann die übergeordnete Antriebssteuerung 13 entfallen, wenn z. B. eine oder mehrere Gruppen 18 bzw. eine der eine eigene untergeordnete Antriebssteuerung 17 aufweisenden Einheiten (z. B. Falzapparat 06) eine untergeordnete Antriebssteuerung 17 aufweist. Die virtuelle Leitachse bzw. Leitachsposition Φ ist dann z. B. von einer der Antriebssteuerungen 17 vorgebbar. In diesem Fall bezieht die Schaltung 15 wieder ihr Eingangssignal (Leitachsposition Φ oder gewandelte Impulsfolge I₀(t)) entweder von der Signalleitung 09 oder von der betreffenden Antriebssteuerung 17.

In den beschriebenen Ausführungen wird mindestens eine Leitachsposition Φ; Φa; Φb durch mindestens eine Antriebssteuerung 13; 17 oder eine Einheit vorgegeben, an welcher bzw. an welchen sich die Antriebe 08 der verschiedenen mechanisch voneinander unabhängig angetriebenen Einheiten in ihrer Lage orientieren. Jedem dieser Antriebe 08 ist ein spezifischer Offsetwerte ΔΦᵢ zuordenbar, welcher jeweils die relative Soll-Lage zur Leitachsposition Φ; Φa; Φb der zugewiesenen Leitachse a; b ausdrückt. So werden beispielsweise für eine bestimmte Produktion sämtlichen mechanisch voneinander unabhängigen Antrieben 08 der Drucktürme 01 (bzw. Druckeinheiten 02 bzw. Druckwerke 03) sowie dem zugeordneten Antrieb 08 des Falzapparates 06 und ggf. Leiteinrichtungen 07 jeweils spezifische Offsetwerte ΔΦᵢ im Bezug auf die für die Produktion relevante Leitachse a; b zugeordnet. Bezieht die Leitachse a; b ihre Leitachsposition Φ; Φa; Φb anfänglich oder auch im weiteren Verlauf von einer der Einheiten, z. B. vom Falzapparat 06, so wird den übrigen Einheiten ein spezifischer Offsetwerte ΔΦᵢ zugeordnet.

Diese Offsetwerte ΔΦᵢ beruhen im wesentlichen auf rein geometrischen Verhältnissen. Zum einen sind sie von der gewählten Bahnführung, d. h. vom Bahnweg zwischen den einzelnen Einheiten abhängig. Zum anderen können sie von einer zufälligen oder gewählten Nulllage des einzelnen Antriebs 08 abhängen. Letzteres entfällt für den einzelnen Antrieb 08, wenn dessen definierte Nulllage mit der Null-Lage der Leitachse a; b zusammen fällt oder die Leitachse a; b ihre Lage von dieser Einheit bezieht.

Die z. B. in mm ermittelte Wert für den Offset ΔΦᵢ der einzelnen Antriebe 08 der Druckwerke 03 und des Falzapparates 06 werden am Leitstand 10 oder in der Rechen- und Datenverarbeitungseinheit 11 abgespeichert. Zusätzlich ist es von Vorteil, wenn dieser Satz von Offsetwerten ΔΦᵢ, (z. B. in mm) mit Bezug zu Daten für die spezifische Bahnführung abgespeichert werden bzw. umgekehrt.

Zur Automatisierung können die manuell ermittelten Offsetwerte ΔΦᵢ abhängig von der Bahnführung über den Leitstand 10 gespeichert und bei Wiederholung dieser Produktion abgerufen und erneut über den o. g. Weg an die Antriebe 08 weitergeleitet werden.

Wird die Druckmaschine bzw. die betreffende Einheit nun gefahren, so folgen die mit der Leitachse a; b über die Winkellagen gekoppelte Antriebe 08 mit ihrer Null-Position plus addiertem Offset ΔΦᵢ der Leitachsposition Φ; Φa; Φb und haben somit immer die richtige Lage. Den nicht direkt gekoppelten Antrieben 19 wird die gewandelte Impulsfolge I(t) aus der Schaltung 15 zugeführt.

Fig. 5 stellt schematisch diesen Sachverhalt dar, wobei die dem Druckwerk 03 und dem Falzapparat 06 gemeinsame Leitachse a; b die Leitachsposition Φ; Φa; Φb, das Druckwerk 03 bzw. der dieses antreibende Antrieb 08 die Lage Φ + ΔΦ_{DWj}, also der Summe aus der Leitachsposition Φ; Φa; Φb und dem für das j-te Druckwerk 03 spezifischen Offset ΔΦ_{DWj} (bei dieser Bahnführung), und der Falzapparat 06 bzw. dessen Antrieb 08 die Lage Φ + ΔΦ_{FAk}, also der Summe aus der Leitachsposition Φ; Φa; Φb und dem für den k-ten Falzapparat 06 spezifischen Offset ΔΦ_{FAk} (bei dieser Bahnführung). Die Zusammenhänge stellen wie oben bereits erläutert das vereinfachte Prinzip ohne weitere aggregatspezifische Faktoren dar. Die Schaltung 15 erhält wie oben dargelegt entweder die Leitachsposition Φ; Φa; Φb oder eine bereits gewandelte Impulsfolge I₀(t) und erzeugt an ihrem Ausgang bzw. ihren Ausgängen entsprechende Ausgangssignale I(t) für das Aggregat 19 bzw. die Aggregate 19 mit entsprechender Parametrierung.

In vorteilhafter Ausführung ist eine Korrektur des jeweiligen Offset ΔΦᵢ und/oder eine Parametrierung auch im Fortdruck bzw. bei laufender Maschine am Leitstand 10 oder/und der Rechen- und Datenverarbeitungseinheit 11 bzw. an der Schaltung 15 möglich.

### Bezugszeichenliste

- 01: Einheit, Druckturm
- 02: Einheit, Druckeinheit, Untergruppe
- 03: Einheit, Druckwerk, Doppeldruckwerk
- 04: Einheit, Zylinder, Formzylinder
- 05: -
- 06: Einheit, weiterverarbeitende; Falzapparat
- 07: Einheit, Leitelement
- 08: Antrieb, Regler
- 09: Signalleitung, Verbindung, Netzwerk
- 10: Bedieneinheit, Leitstand
- 11: Rechen- und Datenverarbeitungseinheit, Rechner
- 12: Signalleitung, Netzwerk, Busse
- 13: Recheneinheit, übergeordnete Antriebssteuerung
- 14: Signalleitung, Netzwerk
- 15: Schaltung, zweite
- 16: Signalleitung, Verbindung, Netzwerk
- 17: Kommunikationsknoten, untergeordnete Antriebssteuerung
- 18: Gruppe, Druckstellengruppe
- 19: Aggregat
- 20: Schaltung, erste
- 21: Sektion
- 22: Sektion
- 23: Signalleitung, Netzwerk
- 24: Steuersystem
- 25: -
- 26: Steuereinheit
- 27: Signalleitung
- 16': logisch Verbindung

- I(t): Impulsfolge, Ausgangssignal
- I₀(t): Impulsfolge, Ausgangssignal
- Iₙ(t): Impulsfolge
- I_{A}(t): Impulsfolge
- I_{B}(t): Impulsfolge
- I_{C}(t): Signal

- Φ: Leitachsposition
- Φa: Leitachsposition
- Φb: Leitachsposition
- ΔΦᵢ: Offset, Offsetwert, Winkelversatz
- ΔΦ_{DMj}: Offset, j-tes Druckwerk
- ΔΦ_{FAk}: Offset, k-ter Falzapparat
- Φᵢ: spezifische Leitachsposition
- Φᵢ': Leitachsposition, Soll-Winkellage

- a: Leitachse
- b: Leitachse

- M: Antriebsmotor

## Patentansprüche

1. Druckmaschine mit einer Antriebsvorrichtung und mindestens einer virtuellen Leitachse (a; b) zur Vorgabe einer Soll-Winkellage (Φᵢ') eines Antriebes (08) wenigstens einer durch einen eigenen Antriebsmotor (M) angetriebenen Einheit (01; 02; 03; 04; 06; 07), wobei mit der Leitachse (a; b) mindestens eine Schaltung (15; 20) in Verbindung steht, mittels welcher das sich zeitlich verändernde Datum für die Winkellage einer Leitachsposition (Φ) in eine Impulsfolge (I(t); I₀(t)) als Ausgangssignale (I(t); I₀(t)) wandelbar ist, und wobei die Schaltung (15; 20) im Hinblick auf die Anzahl von Impulsen pro Umdrehung (n/2π) parametrierbar ist und bezüglich weiterer Parameter (n/2π, τ, I, Iₙ(t), "0") einstellbar ausgeführt ist, welche die Gestalt des Ausgangssignals (I(t)) betreffen.

2. Druckmaschine nach Anspruch 1, **dadurch gekennzeichnet, dass** die Impulsfolge (I(t); I₀(t)) einem Antrieb eines Aggregates (19) zugeführt wird, welches unabhängig vom Antrieb (08) der mit der Leitachse (a; b) gekoppelten Einheit (01; 02; 03; 04; 06; 07) angetrieben ist.

3. Druckmaschine nach Anspruch 1, **dadurch gekennzeichnet, dass** die Schaltung mehrere Teilschaltungen aufweist, mittels denen mehrere Impulsfolgen (I(t)) als Ausgangssignale (I(t)) an mehreren Ausgängen erzeugbar sind.

4. Druckmaschine nach Anspruch 1 oder 3, **dadurch gekennzeichnet, dass** die die Teilschaltung bezüglich weitererer Parameter (n/2π, τ, I, Iₙ(t), "0") einstellbar ausgeführt ist, welche die Gestalt des Ausgangssignals (I(t)) betreffen.

5. Druckmaschine nach Anspruch 1 oder 3, **dadurch gekennzeichnet, dass** die Schaltung (15; 20) bzw. die Teilschaltung als Emulator-Schaltung ausgebildet ist.

6. Druckmaschine nach Anspruch 1 oder 3, **dadurch gekennzeichnet, dass** die Schaltung (15; 20) bzw. die Teilschaltung an ihrem Eingang von einer Antriebssteuerung (13) oder einer Rechen- und Datenverarbeitungseinheit (11) der Druckmaschine die aktuelle Leitachsposition (Φ) erhält.

7. Druckmaschine nach Anspruch 1, **dadurch gekennzeichnet, dass** die Schaltung (15; 20) als Client an ein die Leitachsposition (Φ) führendes Netzwerk (09) angebunden ist und an ihrem Eingang deren Winkellage erhält.

8. Druckmaschine nach Anspruch 1, **dadurch gekennzeichnet, dass** eine die Leitachsposition (Φ) vorgebende Antriebssteuerung (13) vorgesehen ist, die mindestens eine Schaltung (15; 20) aufweist.

9. Druckmaschine nach Anspruch 1, **dadurch gekennzeichnet, dass** zur Wandlung eine erste und mindestens eine zweite Schaltung (20; 15) vorgesehen sind.

10. Druckmaschine nach Anspruch 9, **dadurch gekennzeichnet, dass** eine die Leitachsposition (Φ) vorgebende Antriebssteuerung (13; 17) eine erste Schaltung (20) aufweist, mittels welcher eine Wandlung des sich zeitlich verändernden Datums der Leitachsposition (Φ) in eine erste Impulsfolge (I₀(t)) mit fest definierter Anzahl von Impulsen pro Umdrehung (n/2π) der Leitachse (a; b) erfolgt.

11. Druckmaschine nach Anspruch 10, **dadurch gekennzeichnet, dass** ein Ausgang der ersten Schaltung (20) mit dem Eingang einer zweiten Schaltung (15) in Verbindung steht, mittels welcher die erste Impulsfolge (I₀(t)) anhand von die Gestalt beeinflussenden Parametern (n/2π, τ, I, Iₙ(t), "0") in ein neues impulsförmiges Ausgangssignal (I(t)) wandelbar ist.

12. Druckmaschine nach Anspruch 3 und 11, **dadurch gekennzeichnet, dass** die zweite Schaltung (15) mehrere Teilschaltungen aufweist, mittels denen mehrere voneinander verschiedene Impulsfolgen (I(t)) als Ausgangssignale (I(t)) an mehreren Ausgängen erzeugbar sind.

13. Druckmaschine nach Anspruch 11 oder 12, **dadurch gekennzeichnet, dass** die Parameter (n/2π, τ, I, Iₙ(t), "0") der Schaltung (15) bzw. deren Teilschaltungen einstellbar sind.

14. Druckmaschine nach Anspruch 1 oder 13, **dadurch gekennzeichnet, dass** das Ausgangssignal (I(t)) im Hinblick auf die Anzahl von Impulsen pro Umdrehung (n/2π) der Leitachse (a; b) parametrierbar ist.

15. Druckmaschine nach Anspruch 1 oder 13, **dadurch gekennzeichnet, dass** die Schaltung (15; 20) im Hinblick auf die Anzahl von Impulsen pro Umdrehung (n/2π) eines mittels der Schaltung (15; 20) anzusteuernden Aggregates (19) parametrierbar ist.

16. Druckmaschine nach Anspruch 4 oder 13, **dadurch gekennzeichnet, dass** das Ausgangssignal (I(t)) im Hinblick auf eine Höhe seiner Amplitude (I) parametrierbar ist.

17. Druckmaschine nach Anspruch 1, 3, 11 oder 12, **dadurch gekennzeichnet, dass** die gewandelte Impulsfolge (I(t)) am Ausgang der Schaltung (15; 20) als digitales Ausgangssignal (I(t)) vorliegt.

18. Druckmaschine nach Anspruch 1, 3, 11 oder 12, **dadurch gekennzeichnet, dass** die gewandelte Impulsfolge (I(t)) am Ausgang der Schaltung (15; 20) als analoges Ausgangssignal (I(t)) vorliegt.

19. Druckmaschine nach Anspruch 1, 3, 11 oder 12, **dadurch gekennzeichnet, dass** das Ausgangssignal (I(t)) an einem Ausgang einen Satz von korrelierten Impulsfolgen (I_{A}(t); I_{B}(t); I_{C}(t)) aufweist.

20. Druckmaschine nach Anspruch 4 oder 13, **dadurch gekennzeichnet, dass** die Schaltung (15; 20) zur Einstellung der Parameter (n/2π, τ, I, Iₙ(t), "0") mit einer Recheneinheit (11) lösbar verbunden ist.

21. Druckmaschine nach Anspruch 1, **dadurch gekennzeichnet, dass** die Leitachsposition (Φ) von einer Antriebssteuerung (13; 17) vorgegeben ist.

22. Druckmaschine nach Anspruch 10 oder 21, **dadurch gekennzeichnet, dass** die die Leitachsposition (Φ) vorgebende Antriebssteuerung (13; 17) als unabhängiger Master für alle mit dieser Leitachse (a; b) gekoppelten Antriebe (08) ausgeführt ist.

23. Druckmaschine nach Anspruch 10 oder 20, **dadurch gekennzeichnet, dass** die die Leitachsposition (Φ) vorgebende Antriebssteuerung (17) als Antriebssteuerung (17) eines Falzapparates (06) ausgeführt ist.

24. Verfahren zur Steuerung eines Aggregates einer Druckmaschine mit mindestens einer virtuellen Leitachse (a; b) zur Vorgabe einer Soll-Winkellage (Φᵢ') eines Antriebes (08) wenigstens einer durch einen eigenen Antriebsmotor (M) angetriebenen Einheit (01; 02; 03; 04; 06; 07), wobei mittels mindestens einer mit der Leitachse (a; b) in Verbindung stehenden Schaltung (15; 20) das sich zeitlich verändernde Datum für die Winkellage einer Leitachsposition (Φ) in eine Impulsfolge (I(t); I₀(t)) umgewandelt und als Ausgangssignale (I(t); I₀(t)) dem Aggregat (19) zugeführt wird, und wobei eine inkrementale Auflösung zwischen der umlaufenden Leitachse (a; b) und einem Winkellagegeber eines über die Schaltung (15; 20) anzusteuernden Aggregats (19) bzw. dessen Antriebsmotors über eine Parametrierung der Schaltung und eine Einstellung der Schaltung bezüglich weiterer Parameter (n/2π, τ, I, Iₙ(t), "0"), welche die Gestalt des Ausgangssignals (I(t)) betreffen, vorgenommen wird.

## Claims

1. Printing press having a drive device and at least one virtual master shaft (a; b) for predefining a target angular position (φᵢ') of a drive (08) of at least one unit (01; 02; 03; 04; 06; 07) driven by a dedicated drive motor (M), wherein at least one circuit (15; 20) is connected to the master shaft (a; b), by means of which the time-variant datum for the angular position of a master shaft position (φ) can be converted into a pulse sequence (I(t); I₀(t)) as output signals (I(t); I₀(t)), and wherein the circuit (15; 20) can be configured with regard to the number of pulses per revolution (n/2n) and is designed to be adjustable with respect to further parameters (n/2n, τ, I, Iₙ(t), "0") which affect the shape of the output signal (I(t)).

2. Printing press according to Claim 1, **characterized in that** the pulse sequence (I(t); I₀(t)) is fed to a drive of a unit (19) which is driven independently of the drive (08) of the unit (01; 02; 03; 04; 06; 07) that is coupled to the master shaft (a; b).

3. Printing press according to Claim 1, **characterized in that** the circuit has a plurality of sub-circuits, by means of which a plurality of pulse sequences (I(t)) can be generated as output signals (I(t)) on a plurality of outputs.

4. Printing press according to Claim 1 or 3, **characterized in that** the sub-circuit is designed to be adjustable with respect to further parameters (n/2π, τ, I, Iₙ(t), "0") which affect the shape of the output signal (I(t)).

5. Printing press according to Claim 1 or 3, **characterized in that** the circuit (15; 20) or the sub-circuit is formed as an emulator circuit.

6. Printing press according to Claim 1 or 3, **characterized in that** the circuit (15; 20) or the sub-circuit receives the current master shaft position (φ) on its input from a drive controller (13) or a computing and data processing unit (11) of the printing press.

7. Printing press according to Claim 1, **characterized in that** the circuit (15; 20) is attached as a client to a network (09) carrying the master shaft position (φ), and receives the angular position of the latter on its input.

8. Printing press according to Claim 1, **characterized in that** a drive controller (13) which predefines the master shaft position (φ) and which has at least one circuit (15; 20) is provided.

9. Printing press according to Claim 1, **characterized in that** a first and at least one second circuit (20; 15) are provided for the conversion.

10. Printing press according to Claim 9, **characterized in that** a drive controller (13; 17) which predefines the master shaft position (φ) has a first circuit (20), by means of which the time-variant datum of the master shaft position (φ) is converted into a first pulse sequence (I₀(t)) with a fixedly defined number of pulses per revolution (n/2n) of the master shaft (a; b).

11. Printing press according to Claim 10, **characterized in that** an output of the first circuit (20) is connected to the input of a second circuit (15), by means of which the first pulse sequence (Io(t)) can be converted into a new pulse-like output signal (I(t)) by using parameters (n/2π, τ, I, Iₙ(t), "0") that affect the shape.

12. Printing press according to Claim 3 and 11, **characterized in that** the second circuit (15) has a plurality of sub-circuits, by means of which a plurality of pulse sequences (I)t)) that differ from one another can be generated as output signals (I)t)) on a plurality of outputs.

13. Printing press according to Claim 11 or 12, **characterized in that** the parameters (n/2n, τ, I, Iₙ(t), "0") of the circuit (15) or its sub-circuits are adjustable.

14. Printing press according to Claim 1 or 13, **characterized in that** the output signal (I)t)) can be configured with regard to the number of pulses per revolution (n/2n) of the master shaft (a; b).

15. Printing press according to Claim 1 or 13, **characterized in that** the circuit (15; 20) can be configured with regard to the number of pulses per revolution (n/2n) of a unit (19) to be controlled by means of the circuit (15; 20).

16. Printing press according to Claim 4 or 13, **characterized in that** the output signal (I(t)) can be configured with regard to a level of its amplitude (I).

17. Printing press according to Claim 1, 3, 11 or 12, **characterized in that** the converted pulse sequence (I(t)) on the output of the circuit (15; 20) is present as a digital output signal (I(t)).

18. Printing press according to Claim 1, 3, the 11 or 12, **characterized in that** the converted pulse sequence (I(t)) on the output of the circuit (15; 20) is present as an analogue output signal (I(t)).

19. Printing press according to Claim 1, 3, 11 or 12, **characterized in that** the output signal (I(t)) at one output has a set of correlated pulse sequences (I_{A}(t); I_{B}(t);I_{C}(t)).

20. Printing press according to Claim 4 or 13, **characterized in that** the circuit (15; 20) for setting the parameters (n/2π, τ, I, Iₙ(t), "0") is releasably connected to a computing unit (11).

21. Printing press according to Claim 1, **characterized in that** the master shaft position (φ) is predefined by a drive controller (13; 17).

22. Printing press according to Claim 10 or 21, **characterized in that** the drive controller (13; 17) predefining the master shaft position (φ) is designed as an independent master for all the drives (08) that are coupled to this master shaft (a; b).

23. Printing press according to Claim 10 or 20, **characterized in that** the drive controller (17) predefining the master shaft position (φ) is designed as a drive controller (17) of a folding apparatus (06).

24. Method for controlling a unit of a printing press with at least one virtual master shaft (a; b) for predefining a target angular position (φᵢ') of a drive (08) of at least one unit (01; 02; 03; 04; 06; 07) driven by a dedicated drive motor (M), wherein, by means of at least one circuit (15; 20) connected to the master shaft (a; b), the time-variant datum for the angular position of a master shaft position (φ) is converted into a pulse sequence (I(t); I₀(t)) and fed to the unit (19) as output signals (I(t); I₀(t)), and wherein an incremental resolution between the rotating master shaft (a; b) and a rotary encoder of a unit (19) to be driven by the circuit (15; 20) or the drive motor thereof is performed by way of a parameterization of the circuit and a setting of the circuit with respect to further parameters (n/2π, τ, I, Iₙ(t), "0") which affect the shape of the output signal (I(t)).

## Revendications

1. Machine d'impression comprenant un dispositif d'entraînement et au moins un axe pilote (a ; b) virtuel destiné à prédéfinir une position angulaire de consigne (Φᵢ') d'un mécanisme d'entraînement (08) d'au moins une unité (01 ; 02 ; 03 ; 04 ; 06 ; 07) entraînée par un moteur d'entraînement (M) propre, au moins un circuit (15 ; 20) étant en liaison avec l'axe pilote (a ; b), au moyen duquel l'origine de la position angulaire d'une position de l'axe pilote (Φ) qui varie dans le temps peut être convertie en une séquence d'impulsions (I(t) ; I₀(t)) sous la forme de signaux de sortie (I(t) ; I₀(t)), et le circuit (15 ; 20) étant paramétrable du point de vue du nombre d'impulsions par tour (n/2π) et étant réalisé réglable en rapport avec d'autres paramètres (n/2π, τ, I, Iₙ(t), « 0 ») qui concernent la forme du signal de sortie (I(t)).

2. Machine d'impression selon la revendication 1, **caractérisée en ce que** la séquence d'impulsions (I(t) ; I₀(t)) est acheminée à un mécanisme d'entraînement d'un groupe (19) qui est entraîné indépendamment du mécanisme d'entraînement (08) de l'unité (01 ; 02 ; 03 ; 04 ; 06 ; 07) accouplée à l'axe pilote (a ; b).

3. Machine d'impression selon la revendication 1, **caractérisée en ce que** le circuit possède plusieurs circuits partiels au moyen desquels plusieurs séquences d'impulsions (I(t)) peuvent être générées sous la forme de signaux de sortie (I(t)) au niveau de plusieurs sorties.

4. Machine d'impression selon la revendication 1 ou 3, **caractérisée en ce que** le circuit partiel réalisé réglable en rapport avec d'autres paramètres (n/2π, τ, I, Iₙ(t), « 0 ») qui concernent la forme du signal de sortie (I(t)).

5. Machine d'impression selon la revendication 1 ou 3, **caractérisée en ce que** le circuit (15 ; 20) ou le circuit partiel est réalisé sous la forme d'un circuit émulateur.

6. Machine d'impression selon la revendication 1 ou 3, **caractérisée en ce que** le circuit (15 ; 20) ou le circuit partiel reçoit à son entrée la position actuelle de l'axe pilote (Φ) de la part d'une commande d'entraînement (13) ou d'une unité de calcul et de traitement de données (11) de la machine d'impression.

7. Machine d'impression selon la revendication 1, **caractérisée en ce que** le circuit (15 ; 20) est connecté en tant que client à un réseau (09) qui achemine la position de l'axe pilote (Φ) et reçoit sa position angulaire à son entrée.

8. Machine d'impression selon la revendication 1, **caractérisée en ce qu'**une commande d'entraînement (13) qui prédéfinit la position de l'axe pilote (Φ) est présente, laquelle possède au moins un circuit (15 ; 20).

9. Machine d'impression selon la revendication 1, **caractérisée en ce qu'**un premier et au moins un deuxième circuit (20 ; 15) sont présents pour la conversion.

10. Machine d'impression selon la revendication 9, **caractérisée en ce qu'**une commande d'entraînement (13 ; 17) qui prédéfinit la position de l'axe pilote (Φ) possède un premier circuit (20) au moyen duquel est réalisée une conversion de l'origine de la position de l'axe pilote (Φ) qui varie dans le temps en une première séquence d'impulsions (I₀(t)) ayant un nombre défini fixe d'impulsions par tour (n/2π) de l'axe pilote (a ; b).

11. Machine d'impression selon la revendication 10, **caractérisée en ce qu'**une sortie du premier circuit (20) est reliée à une entrée d'un deuxième circuit (15) au moyen duquel la première séquence d'impulsions (I₀(t)) peut être convertie en un nouveau signal de sortie impulsionnel (I(t)) à l'aide des paramètres (n/2π, τ, I, Iₙ(t), « 0 ») qui influencent la forme.

12. Machine d'impression selon les revendications 3 et 11, **caractérisée en ce que** le deuxième circuit (15) possède plusieurs circuits partiels au moyen desquels plusieurs séquences d'impulsions (I(t)) différentes les unes des autres peuvent être générées en tant que signaux de sortie (I(t)) au niveau de plusieurs sorties.

13. Machine d'impression selon la revendication 11 ou 12, **caractérisée en ce que** les paramètres (n/2π, τ, I, Iₙ(t), « 0 ») du circuit (15) ou de ses circuits partiels sont réglables.

14. Machine d'impression selon la revendication 1 ou 13, **caractérisée en ce que** le signal de sortie (I(t)) est paramétrable du point de vue du nombre d'impulsions par tour (n/2π) de l'axe pilote (a ; b).

15. Machine d'impression selon la revendication 1 ou 13, **caractérisée en ce que** le circuit (15 ; 20) est paramétrable du point de vue du nombre d'impulsions par tour (n/2π) d'un groupe (19) à commander au moyen du circuit (15 ; 20).

16. Machine d'impression selon la revendication 4 ou 13, **caractérisée en ce que** le signal de sortie (I(t)) est paramétrable du point de vue d'une hauteur de son amplitude (I).

17. Machine d'impression selon la revendication 1, 3, 11 ou 12, **caractérisée en ce que** la séquence d'impulsions convertie (I(t)) est présente à la sortie du circuit (15 ; 20) sous la forme d'un signal de sortie (I(t)) numérique.

18. Machine d'impression selon la revendication 1, 3, 11 ou 12, **caractérisée en ce que** la séquence d'impulsions convertie (I(t)) est présente à la sortie du circuit (15 ; 20) sous la forme d'un signal de sortie (I(t)) analogique.

19. Machine d'impression selon la revendication 1, 3, 11 ou 12, **caractérisée en ce que** le signal de sortie (I(t)) possède à une sortie un jeu de séquences d'impulsions corrélées (I_{A}(t) ; I_{B}(t) ; I_{C}(t)).

20. Machine d'impression selon la revendication 4 ou 13, **caractérisée en ce que** le circuit (15 ; 20) est relié de manière amovible à une unité de calcul (11) en vue du réglage des paramètres (n/2π, τ, I, Iₙ(t), « 0 »).

21. Machine d'impression selon la revendication 1, **caractérisée en ce que** la position de l'axe pilote (Φ) est prédéfinie par une commande d'entraînement (13 ; 17).

22. Machine d'impression selon la revendication 10 ou 21, **caractérisée en ce que** la commande d'entraînement (13 ; 17) qui prédéfinit la position de l'axe pilote (Φ) est réalisée sous la forme d'un maître indépendant pour tous les mécanismes d'entraînement (08) qui sont accouplés à cet axe pilote (a ; b).

23. Machine d'impression selon la revendication 10 ou 20, **caractérisée en ce que** la commande d'entraînement (17) qui prédéfinit la position de l'axe pilote (Φ) est réalisée sous la forme d'une commande d'entraînement (17) d'un appareil de pliage (06).

24. Procédé de commande d'un groupe d'une machine d'impression comprenant au moins un axe pilote (a ; b) virtuel destiné à prédéfinir une position angulaire de consigne (Φᵢ') d'un mécanisme d'entraînement (08) d'au moins une unité (01 ; 02 ; 03 ; 04 ; 06 ; 07) entraînée par un moteur d'entraînement (M) propre, l'origine de la position angulaire d'une position de l'axe pilote (Φ) qui varie dans le temps étant convertie en une séquence d'impulsions (I(t) ; I₀(t)) au moyen d'au moins un circuit (15 ; 20) qui est en liaison avec l'axe pilote (a ; b) et étant acheminée au groupe (19) sous la forme de signaux de sortie (I(t) ; I₀(t)), et une résolution incrémentale entre l'axe pilote (a ; b) rotatif et un codeur de position angulaire d'un groupe (19) ou de son moteur d'entraînement à commander par le biais du circuit (15 ; 20) étant réalisée par le biais d'un paramétrage du circuit et un réglage du circuit en rapport avec d'autres paramètres (n/2π, τ, I, Iₙ(t), « 0 ») qui concernent la forme du signal de sortie (I(t)).
